# EUROPÄISCHE PATENTSCHRIFT

(11) **EP 4 128 445 B1**
(45) Veröffentlichungstag und Bekanntmachung des Hinweises auf die Patenterteilung: **01.10.2025**
(21) Anmeldenummer: 21713903.9
(22) Anmeldetag: 17.03.2021
(51) Int. Cl.: H01R 13/639, H01R 24/54, H01R 13/533, H01R 13/504

(54) **STECKVERBINDERSYSTEM**
PLUG-IN CONNECTOR SYSTEM
SYSTÈME DE CONNECTEUR ENFICHABLE

(30) Priorität: 24.03.2020 DE 102020108008
(43) Veröffentlichungstag der Anmeldung: 08.02.2023
(73) Patentinhaber: Amphenol-Tuchel Electronics GmbH, 74080 Heilbronnn (DE)
(72) Erfinder: WACKER, Martin, 74613 Öhringen (DE); BAUER, Josef, 71701 Schwieberdingen (DE)
(74) Vertreter: Staeger & Sperling Partnerschaftsgesellschaft mbB
(86) Internationale Anmeldenummer: PCT/EP2021/056769
(87) Internationale Veröffentlichungsnummer: WO 2021/191010

(56) Entgegenhaltungen:
- DE-A1- 102018 121 397
- DE-U1- 20 218 749
- US-A1- 2007 015 394

## Beschreibung

Die Erfindung betrifft ein Steckverbindersystem zur Kontaktierung elektrischer Leiter für die Realisierung einer elektrisch leitenden Verbindung, aufweisend ein erstes Gehäuseelement und wenigstens ein zweites Gehäuseelement, wobei die Gehäuseelemente in der Kontaktierungslage der elektrischen Leiter des Steckverbindersystems an ihren Stirnseiten zusammengelegt sind.

Zur Kontaktierung oder Herstellung lösbarer elektrisch leitender Verbindungen werden Steckverbinder in unterschiedlichsten Ausbildungen und Varianten eingesetzt. Steckverbindungslösungen sind in einer Vielzahl verschiedener Konstruktionen verfügbar, beispielsweise hinsichtlich der Polzahl, elektrischer Leistungen und der Konditionierung unterschiedlichster äußerer Einwirkungen wie Feuchte, Temperatur, korrosive Medien oder mechanischer Belastungen.

Je nach Einbau- oder Umgebungsbedingung, Anwendungsfall, Verkabelungssituation usw. können sehr unterschiedliche Positionen und Lagesituation der zu- und abgehenden Kabel, Leitungen zu realisieren sein. Möglich sind beispielsweise fluchtende Kabelanordnungen, Winkellagen in praktisch allen Winkelbeträgen, rechtwinkelige Anordnungen der zu- und abgehenden Leitungen relativ zueinander. Bei beliebigen winkeligen Anordnungen können rotative Freiheitsgrade z. B. der abgehenden Leitung erforderlich sein, wenn die Zuführleitung in einen Steckverbinderstecker mündet, der festgelegt und nicht beweglich ist.

Besonders anspruchsvolle Konstruktionen sind erforderlich, wenn Steckverbinderanordnungen in Winkelausführung und mit genau definierter Rotationslage des abgewinkelten Steckverbindersteckers bezogen auf die Achse des geraden Steckverbindersteckers realisiert werden müssen.

Die Lehre der DE 297 10 984 U1 beschreibt eine elektrische Steckverbindungseinrichtung mit einem ersten Steckverbinder, der einen zu seiner Festlegung an einem Tragteil dienenden Befestigungskörper und einen zur Verbindung mit einem zweiten Steckverbinder geeigneten Verbindungskörper aufweist, wobei der Verbindungskörper über einen ersten Satz elektrischer Steckkontakte verfügt, die in der Lage sind, mit einem zweiten Satz elektrischer Steckkontakte des an den Verbindungskörper angesetzten zweiten Steckverbinders eine elektrische Steckverbindung einzugehen, wobei die Möglichkeit unterstützt wird, dass einen als Winkelteil ausgeführter zweiter Steckverbinder auch nach dem Herstellen der Steckverbindung gemeinsam mit dem Verbindungskörper so verdrehbar ist, dass der vorhandene Kabelabgang in eine seitliche Richtung weist, in der sich neben der Steckverbindungseinrichtung keine störenden Bauteile befinden, die das Verlegen des Kabels beeinträchtigen. Innerhalb des zur Verfügung stehenden Drehbereiches lässt sich die Position des Kabelabganges frei wählen, wobei die Drehwinkelbegrenzungseinrichtung dafür sorgt, dass nicht durch zu weites oder durch mehrmaliges Verdrehen eine Beschädigung der elektrischen Verbindung zwischen dem ersten Satz elektrischer Steckkontakte und den an diesen angebrachten weiterführenden elektrischen Leitungen auftritt. Außerhalb der Position der Drehwinkelbegrenzungseinrichtung ist die Winkelstellung zwar frei wählbar, jedoch wird eine definierte Stellung infolge fehlender Formschlusssituation nicht unterstützt.

Die DE 10 2004 041 809 A1 zeigt einen Winkelkuppler für Steckverbindersysteme zur Realisierung einer Winkelstellung der Zuleitung und der Ableitung zueinander. Das Winkelteil weist einen Grundkörper auf, in dem einerseits eine vom Gehäuse umgebene Buchse zur Aufnahme eines Steckkontakts angeordnet ist und andererseits eine Einführöffnung zum Einführen eines Endes einer elektrischen Leitung für die Herstellung einer elektrischen Verbindung mit einem in der Buchse festgelegten Buchsenkontakt vorgesehen ist. An dem Gehäuse und dem Grundkörper sind zusammenarbeitende Eingreifelemente für einen formschlüssigen Eingriff in einer vorgebbaren Winkelstellung des Winkelteils relativ zu dem Gehäuse angeordnet und an dem Grundkörper oder dem Gehäuse ist ein verschiebbares Verriegelungselement zum Verriegeln und Freigeben des formschlüssigen Eingriffs vorgesehen. Die Varianz der unterstützten Winkelstellungen ist begrenzt auf die vorgegebene Positionierung der Eingreifelemente zueinander.

Aus der Offenlegungsschrift DE 31 35 781 A1 ist ein Kabelsteckverbinder mit zwei wählbaren Kabelabgangsrichtungen und einem Gehäuse, das einen Kabeleinführungsbereich und einen Kontaktbereich aufweist bekannt, wobei das Gehäuse aus zwei im Kabeleinführungsbereich, vorzugsweise von Hand trenn- und zusammenfügbaren Teilen besteht, deren Trennflächen schräg zur Steckerlängsachse verlaufen. Diese Kabelsteckverbinder erleichtern zwar eine kostensparende Mengenfertigung sowie eine einfache Herstellmöglichkeit der gewünschten Kabelabgangsrichtung am Montageort, sind jedoch für viele Anwendungen ungeeignet, da lediglich zwei Kabelabgangsrichtungen eingestellt werden können.

Die EP 1 424 750 A1 zeigt eine elektromechanische Steckvorrichtung mit einem Steckverbinder, die zur elektrischen und mechanischen Verbindung mit einem Steckverbinder-Gegenstück ausgebildet ist. Ein Kabelabgangsteil weist mit einem zur elektrischen Verbindung mit einem abgehenden Kabel vorgesehenen Schaltungsträger sowie eine an dem Kabelabgangsteil um ihre Längsachse verdrehbar gelagerte Kontaktträgertrommel auf, wobei die Kontaktträgertrommel über erste Steckkontakte verfügt, die an der vom Kabelabgangsteil wegweisenden axialen Vorderseite der Kontaktträgertrommel zugänglich sind, um im Rahmen einer in Richtung der Längsachse der Kontaktträgertrommel erfolgenden Steckbewegung mit zweiten Steckkontakten des Steckverbinder-Gegenstückes elektrisch kontaktierbar zu sein. Die an der dem Kabelabgangsteil zugewandten axialen Rückseite der Kontaktträgertrommel sind mit ersten Berührkontaktflächen versehen, die ungeachtet der momentan zwischen dem Kabelabgangteil und der Kontaktträgertrommel eingenommenen relativen Drehposition mit axial gegenüberliegend am Schaltungsträger vorgesehenen zweiten Berührkontaktflächen kontaktiert oder kontaktierbar sind.

Die DE102018121397A1 betrifft eine elektrische Steckverbindung, umfassend einen Steckverbinder und einen mit dem Steckverbinder verbindbaren Gegensteckverbinder. Der Gegensteckverbinder weist ein zwischen einer Grundposition und einer Verriegelungsposition bewegliches Betätigungselement auf, das ausgebildet ist, um mit einem Führungsmittel des Steckverbinders derart zusammenzuwirken, dass die Steckverbindung ausgehend von einer Vorraststellung eine Verriegelungsstellung einnimmt, wenn das Betätigungselement von der Grundposition in die Verriegelungsposition bewegt wird. Es ist vorgesehen, dass der Steckverbinder eine Verzahnung und der Gegensteckverbinder eine mit der Verzahnung des Steckverbinders korrespondierende Gegenverzahnung aufweist, wobei die Verzahnung und die Gegenverzahnung in der Verriegelungsstellung der Steckverbindung miteinander in Eingriff stehen.

Bei hergestellter elektromechanischer Verbindung ist nur die Relativposition zwischen der die ersten Steckkontakte aufweisenden Kontaktträgertrommel und dem kontaktierten Steckverbinder-Gegenstück fest vorgegeben, während das Kabelabgangsteil relativ zur Kontaktträgertrommel und relativ zum Steckverbinder-Gegenstück variabel drehwinkelmäßig positionierbar ist, um das abgehende Kabel wunschgemäß auszurichten.

Die Verdrehbarkeit ist zwar bereits bei zur Kontaktträgertrommel koaxialem Kabelabgang von Vorteil, weil sich ein Verdrillen des abgehenden Kabels vermeiden lässt. Besonders vorteilhaft ist die Anordnung jedoch bei Steckverbindern, die als Winkelstecker ausgebildet sind, sodass der Kabelabgang quer zur Längsachse der Kontaktträgertrommel orientiert ist. Die elektrische Verbindung zwischen der Kontaktträgertrommel und dem Kabelabgangsteil erfolgt durch erste und zweite Berührkontaktflächen an zum einen der axialen Rückseite der Kontaktträgertrommel und zum anderen einem mit dem abgehenden Kabel verbundenen oder zu verbindenden Schaltungsträger des Steckverbinders, wobei zwischen einander zugeordneten Paaren erster und zweiter Berührkontaktflächen sowohl ein ständiger Kontakt möglich ist oder auch nur ein Kontakt bei hergestellter elektromechanischer Verbindung, wobei zuvor, während der drehwinkelmäßigen Ausrichtung des Kabelabgangsteils, zur Vermeidung von Verschleiß noch kein elektrischer Kontakt zwischen den ersten und zweiten Berührkontaktflächen vorliegt.

Für elektrisch leitende, lösbare Steckverbindungen wird neben der Kodierung als mechanische Realisierung der steckrichtigen Verbindung mehrpoliger Stecker häufig zusätzlich ein hoher Grad an definierten Einstellmöglichkeiten in Bezug auf die Ausrichtung, Lage des Kabelabgangs relativ zum Kabelzugang gefordert. Diese Varianz in Verbindung mit definierten Ausrichtungen der jeweiligen Winkellagen sind neben den bereits aufgezeigten Nachteilen im Stand der Technik nicht finden.

Es ist Aufgabe der Erfindung Steckverbindungen, Steckverbindersysteme weiterzuentwickeln und derart zu verbessern, dass ein hoher Grad an definierten Einstellmöglichkeiten in Bezug auf die Ausrichtung, Lage des Kabelabgangs relativ zum Kabelzugang durch die rotative Lage der Gehäuseelemente des Steckverbindersystems zueinander unterstützt ist und die im Stand der Technik auftretenden Nachteile wenigstens teilweise reduziert werden.

Zur Lösung schlägt die Erfindung einen ersten Zahnkranz stirnseitig an dem ersten Gehäuseelement und einen zweiten korrespondierenden Zahnkranz stirnseitig an dem zweiten Gehäuseelement des Steckverbindersystems vor, deren jeweilige Verzahnung sich in axialer Richtung der Gehäuseelemente erstrecken. Durch das Ineinandergreifen der Verzahnungen der Zahnkränze werden die Gehäuseelemente rotativ zueinander festgelegt, sodass ein Verdrehen des einen gegenüber dem anderen Gehäuseelement verhindert ist. Die Verzahnungen sind planseitig angeordnet und ähneln in funktionaler und geometrischer Ausbildung einer Hirth-Verzahnung. Andere Verzahnungsgeometrien, beispielsweise Evolventen-, Sägezahn-, Rechteck- oder Trapezverzahnungen können ebenfalls Anwendung finden.

Je nach Verzahnungsgeometrie nutzt die Erfindung die jeweiligen geometriebedingten mechanischen Eigenschaften. Soll eine besonders gute Montierbarkeit und leichtes Ineinandergleiten der Verzahnungen erzielt werden, sieht die Erfindung die Verwendung von Verzahnungen mit schräger Zahnseitenflanke und kleinem oder spitzen Zahnkopf, beispielsweise die Hirth-, Sägezahn- oder Trapezverzahnung, vor. Bei diesen Verzahnungsgeometrien ist die Ineinandergreifbewegung durch die Zahnseitenschrägen unterstützt, das Risiko einer "Auf-Block"-Lage der Zahnköpfe bei einer ungenauen Vormontagelage der Zahnkränze durch die kleine oder gegen Null gehende Zahnkopf-Stirnfläche minimiert. Nachteilig bei diesen Verzahnungsgeometrien ist jedoch, dass bei Drehmomentbelastungen auf die Verzahnung eine axial zu den Zahnkränzen wirkende Linearkraft entgegen der Verzahnungseingriffsrichtung auftritt und ggf. abgestützt werden muss, um ein unerwünschtes oder unkontrolliertes Lösen bzw. Bewegungen hinaus aus der Eingriffsposition des Ineinandergreifens der Zähne zu verhindern.

Soll eine besonders gute Formschlussverbindung der Zahnkränze mit geringerer oder gegen Null gehender Linearkraft bei Drehmomentbelastungen auf die Verzahnung erzielt werden, sieht die Erfindung Verzahnungsgeometrien mit nahezu fluchtenden und rechtwinkeligen Zahnseitenflanken vor. Diese sind insbesondere Rechteckverzahnungen oder Trapezgeometrien mit geringer Seitenschräge.

Die beiden Zahnkränze mit ihren planseitigen, d. h. an einer Stirnseite oder einem Absatz angeordneten, sich in Axialrichtung eines der Steckverbindergehäuse erstreckenden Verzahnungen bieten in der Verzahnung-Eingriffsituation weitgehenden Formschluss. Auf diese Weise ist sichergestellt, dass eine sehr genaue und präzise definierte Positionierung der durch die Steckverbindung zu kontaktierenden Leitungen, Kabel, Stromschienen vorliegt. Durch die Ausgestaltung der erfindungsgemäßen Verzahnung wird nicht nur eine hohe Varianz der möglichen Position erreicht, sondern infolge der Formschlussverbindung der ineinandergreifenden Zähne die Verdrehsicherheit in besonders zuverlässiger Weise gewährleistet.

Ein weiterer besonderer Vorteil ergibt sich durch die erfindungsgemäße Konstruktion dadurch, dass die Verzahnungen mit einem Satz Werkzeuge, Spritzgusswerkzeuge herstellbar ist. Die erreichte Positionierungsvarianz kann daher in besonders kostengünstiger Weise realisiert werden, da sowohl die Werkzeugkosten an sich als auch Volumeneffekte und Teilekosten reduziert sind.

Bei der winkeligen Relativlage der Leitungen, Kabel, Stromschienen zueinander ist die Positionierung der einen ersten Leitung, Kabel, Stromschiene in ihrer rotativen Lage relativ zur Längserstreckungsachse (auch als Steckachse der Steckverbindung bezeichnet) der zweiten Leitung, Kabel, Stromschiene durch die erfindungsgemäße Zahnkranzverwendung sichergestellt.

Zur Lösung der häufig auftretenden Anforderung einer sehr genauen rotativen Positionierung realisiert die Erfindung eine hohe Varianz der möglichen Positionen. Die hohe Varianz, d. h. die hohe Anzahl möglicher rotativer Lagen der ersten Leitung, Kabel, Stromschiene relativ zur Längserstreckungsachse der zweiten Leitung, Kabel, Stromschiene bzw. des zweiten Gehäuseelementes oder des zweiten Steckverbindersteckers wird erreicht durch die hohe Anzahl von Zähnen der Zahnkränze. Einstellbar ist die rotative Lage, rotative Relativpositionierung durch eine definierte Vormontageposition der Gehäuseelemente, erfindungsgemäß unterstützt durch eine Nullmarkierung an einem Gehäuseelement und einen Nonius, Noniusskala an dem anderen Gehäuseelement.

Erfindungsgemäß können 36 Positionen über dem Umfang der Zahnkränze eingenommen werden und auf diese Weise sind rotative Positionen in 10 Grad-Winkelschritten einnehmbar. Die jeweilige Position ist durch eine definierte Vormontagepositionierung zwischen den korrespondierenden Zahnkränzen, die beispielsweise an den Steckverbindergehäuseteilen festgelegt sind, einstellbar. Die 36 möglichen Positionen werden konstruktiv durch jeweils 36 Zähne der Zahnkränze realisiert. Die Positionierung kann bei der Montage auch bei dieser Ausgestaltung erleichtert, unterstützt werden durch eine Noniusskala, die vorzugsweise an einem Steckverbindergehäusedeckel, Gehäuseelementdeckel vorgesehen ist.

Die Erfindung wird im Folgenden anhand eines exemplarischen Ausführungsbeispiels in Verbindung mit den Figuren näher erläutert. Dabei zeigen:
- Fig. 1: die perspektivische Ansicht eines Drahtgittermodells des Steckverbindersystems mit einem ersten Gehäuseelement und einem zweiten Gehäuseelement sowie einer ersten Leitung, Kabel, Stromschiene in Wirkkontakt stehend mit dem ersten Steckverbinderstecker in einer Ausrichtung im Raum;
- Fig. 2: die perspektivische Ansicht eines Drahtgittermodells des Steckverbindersystems mit einem ersten Gehäuseelement und einem zweiten Gehäuseelement sowie einer ersten Leitung, Kabel, Stromschiene in Wirkkontakt stehend mit dem ersten Steckverbinderstecker in einer zweiten Ausrichtung im Raum;
- Fig. 3a: die Draufsicht auf den zweiten Zahnkranz in einer exemplarischen Ausgestaltung aufweisend 36 Zähne stirnseitig und gleichmäßig im Umfangsrichtung angeordnet;
- Fig. 3b: die Schnitt-Seitenansicht auf den ersten Zahnkranz mit einer Vielzahl von Zähnen sowie das Einzelteilabbild eines Zahns;
- Fig. 4: links die perspektivische Ansicht des Steckverbindersystems mit einem ersten Gehäuseelement und einem zweiten Gehäuseelement, Gegenstecker in einer Montageposition sowie einer ersten Leitung, Kabel, Stromschiene in Wirkkontakt stehend mit dem ersten Gehäuseelement und rechts ergänzt mit einem Umhausungselement;
- Fig. 5: die Vorderansicht und Draufsicht des Steckverbindersystems mit einem ersten Gehäuseelement und einem zweiten Gehäuseelement in einer vormontierten Position;
- Fig. 6: die Seitenansicht und Unteransicht des Steckverbindersystems mit einem ersten Gehäuseelement und einem zweiten Gehäuseelement, Gegenstecker in einer vormontierten Position;
- Fig. 7: die Schnitt-Vorderansicht des Steckverbindersystems mit einem ersten Gehäuseelement und einem zweiten Gehäuseelement, Gegenstecker gemäß der Darstellung aus Figur 5;
- Fig. 8: die dreidimensionale Ansicht des Steckverbindersystems mit einem ersten Gehäuseelement und einem zweiten Gehäuseelement, Gegenstecker gemäß der Darstellung aus Figur 6.

Figur 1 zeigt die perspektivische Ansicht eines Drahtgittermodells des Steckverbindersystems 1 mit einem ersten Steckverbinderstecker bzw. Gehäuseelement 10 und einem zweiten Steckverbinderstecker, Gegenstecker bzw. Gehäuseelement 20 sowie einer ersten Leitung, Kabel, Stromschiene 30 in Wirkkontakt stehend mit dem ersten Steckverbinderstecker 10 in einer Ausrichtung im Raum.

Die Explosionsansicht zeigt die Elemente des Steckverbindersystems 1 in einer Position vor der Montage, in der die beiden Gehäuseelemente 10, 20 lot- und steckrichtig zueinander ausgerichtet sind. Die rotative Lage der Gehäuseelemente 10, 20 zueinander wird durch deren relative Orientierung bestimmt, im gezeigten Anordnungsbeispiel ist die Null-Grad-Lage gewählt, sodass die Null-Grad-Markierung 21 am zweiten Gehäuseelement 20 und die Null-Grad-Beschriftung am Nonius 11 fluchtend in der Längserstreckungsrichtung L-L sind.

An dem zweiten Gehäuseelement 20 kann wenigstens eine Verdrehsicherung 24 vorgesehen sein, welche mit einem Umhausungselement 20' (hier nicht dargestellt) zusammenwirkt und die Verdrehung des zweiten Gehäuseelementes 20 in montierter Position verhindert.

Figur 2 umfasst die perspektivische Ansicht eines Drahtgittermodells des Steckverbindersystems 1 mit einem ersten Gehäuseelement 10 und einem zweiten Gehäuseelement, Gegenstecker 20 sowie einer ersten Leitung, Kabel, Stromschiene 30 in Wirkkontakt stehend mit dem ersten Gehäuseelement 10 in einer gegenüber Figur 1 veränderten zweiten Ausrichtung im Raum. Auch diese Darstellung zeigt in Explosionsansicht die Elemente des Steckverbindersystems 1 in einer Position vor der Montage, in der die beiden Gehäuseelemente 10, 20 lot- und steckrichtig zueinander in der Null-Grad-Lage, sodass die Null-Grad-Markierung 21 am zweiten Gehäuseelement 20 und die Null-Grad-Beschriftung am Nonius 11 fluchtend in der Längserstreckungsrichtung L-L sind.

In diesem Ausführungsbeispiel sind die beiden Zahnkränze 12, 22 für insgesamt 36 rotativen Relativpositionen ausgelegt. Dies wird erreicht durch jeweils 36 in Umfangsrichtung gleichmäßig verteilten Zähnen 12', 22' mit der Folge, dass die rotative Relativposition in 10 Grad Schritten veränderbar ist. Darauf abgestimmt ist auch die Noniusskala 11, dessen Skalierung in 10 Grad-Markierungen von 0-360 reicht.

Um die beiden Gehäuseelemente 10, 20 in ihrer montierten Lage zueinander, d. h. in der Eingriffslage der Zähne 12', 22' der Zahnkränze 12, 22, zu fixieren, festzulegen sind an dem ersten Gehäuseelement 10 wenigstens ein erstes Schnappelement 13 und an dem zweiten Gehäuseelement 20 wenigstens ein zweites Schnappelement 23 vorgesehen, welche in der montierten Position der Gehäuseelemente 10, 20 ineinandergreifen, deren Verschiebung in axialer Richtung verhindern und in radialer Richtung führen. Wenn bedingt durch die Zahnformen, beispielsweise durch eine Hirth-, Sägezahn- oder Trapezverzahnung und verursacht durch eine Drehmomentbelastung auf die Verzahnung eine axial zu den Zahnkränzen wirkende Linearkraft entgegen der Verzahnungseingriffsrichtung auftritt, müssen die Schnappelemente 13, 23 auch entgegen dieser Kräfte die Gehäuseelemente 10, 20 festlegen, um ein unerwünschtes oder unkontrolliertes Lösen bzw. Bewegungen hinaus aus der Eingriffsposition des Ineinandergreifens der Zähne 12', 22' zu verhindern.

Figur 3a illustriert die Draufsicht auf den zweiten Zahnkranz 22 in einer exemplarischen Ausgestaltung aufweisend 36 Zähne 22' stirnseitig und gleichmäßig im Umfangsrichtung angeordnet, sodass die rotative Relativposition des ersten und zweiten Zahnkranzes 12, 22 bzw. der Gehäuseelemente 10, 20 in 10 Grad Schritten veränderbar ist. Durch diese exemplarische Ausgestaltung der erfindungsgemäßen Verzahnung wird nicht nur eine hohe Varianz der möglichen Position erreicht, sondern infolge der Formschlussverbindung der ineinandergreifenden Zähne 12', 22' die Verdrehsicherheit gewährleistet.

In der Figur 3b wird die Schnitt-Seitenansicht auf den ersten Zahnkranz 12 mit einer Vielzahl von Zähnen 12' sowie das Einzelteildarstellung eines Zahns 12' abgebildet. Die hier gewählte Zahnform als eine von vielen geeigneten Möglichkeiten weist gerade Zahnflanken auf und der Zahnkopfbereich ist durch eine Fase verjüngend ausgebildet. Die geraden Seitenflanken bewirken eine nahezu bzw. gegen Null gehende Axialkraftkomponente bei Radialbelastung, Drehmomenteinwirkung auf die Verzahnung bei ineinandergreifenden Zähnen. Durch die Fase im Zahnkopfbereich ist die Stirnseite der Zähne verkleinert, sodass das Risiko einer "Auf-Block"-Lage der Zahnköpfe bei einer ungenauen Vormontagelage der Zahnkränze 12, 22 durch die kleine oder gegen Null gehende Zahnkopf-Stirnfläche minimiert ist.

Figur 4 umfasst links die perspektivische Ansicht des Steckverbindersystems 1 mit einem ersten Gehäuseelement 10 und einem zweiten Gehäuseelement, Gegenstecker 20 in einer Montageposition sowie einer ersten Leitung, Kabel, Stromschiene 30 in Wirkkontakt stehend mit dem ersten Gehäuseelement 10 und rechts ergänzt mit einem Umhausungselement 20'. Die Verdrehsicherung 24 des zweiten Gehäuseelementes 20 ist in sich axial erstreckende Ausnehmungen des Umhausungselementes 20' eingebracht und realisiert zur rotativen Festlegung des zweiten Gehäuseelementes 20 in Umfangsrichtung mit den Ausnehmungen einen Formschluss.

In der hier dargestellten exemplarischen Ausführungsform ist der Nonius 11 einstückig ausgebildet mit bzw. innerhalb eines Gehäuseelementdeckels 11', der über Schnappelemente lösbar mit dem ersten Gehäuseelement 10 an seiner freien Stirnseite, d. h. der in Steckrichtung abgewandten Seite verbunden ist.

Figur 5 skizziert die Vorderansicht und Draufsicht des Steckverbindersystems 1 mit einem ersten Gehäuseelement 10 und einem zweiten Gehäuseelement 20 in einer vormontierten Position. Die Montagesituation ist realisiert durch das Ineinandergreifen des ersten und zweiten Schnappverbindungselementes 13, 23, sodass die Gehäuseelemente 10, 20 in deren axialer Richtung lösbar und mit Freiheitsgrad Null und in Rotationslage zueinander mit Freiheitsgrad 1 bezogen auf die Schnappverbindung festgelegt sind.

Figur 6 verdeutlicht die Seitenansicht und Unteransicht des Steckverbindersystems 1 mit einem ersten Gehäuseelement 10 und einem zweiten Gehäuseelement, Gegenstecker 20 in einer vormontierten Position analog zu der Darstellung in Figur 5.

Figur 7 umfasst die Schnitt-Vorderansicht des Steckverbindersystems 1 mit einem ersten Gehäuseelement 10 und einem zweiten Gehäuseelement, Gegenstecker 20 gemäß der Darstellung aus Figur 5.

Figur 8 zeigt eine weitere dreidimensionale Ansicht des Steckverbindersystems 1 mit einem ersten Gehäuseelement 10 und einem zweiten Gehäuseelement, Gegenstecker 20 gemäß der Darstellung aus Figur 6.

### Bezugszeichenliste

- 1: Steckverbindersystem, Steckverbinder

- 10: erster Steckverbinderstecker, Gehäuseelement
- 11: Nonius, Noniusskala
- 11': Gehäuseelementdeckel
- 12: erster Zahnkranz
- 12': Zahn, Verzahnung des ersten Zahnkranzes
- 13: erstes Schnappverbindungselement

- 20: zweiter Steckverbinderstecker, Gegenstecker, Gehäuseelement
- 20': Umhausungselement
- 21: Null-Grad-Markierung
- 22: zweiter Zahnkranz
- 22': Zahn, Verzahnung des zweiten Zahnkranzes
- 23: zweites Schnappverbindungselement
- 24: Verdrehsicherung

- 30: erste Leitung, Kabel, Stromschiene
- 31: Schraube, Spannschraube

- L-L.: Längserstreckungsrichtung des zweiten Kabels, Längserstreckungsrichtung der Gehäuseelemente

## Patentansprüche

1. Steckverbindersystem (1) zur Kontaktierung elektrischer Leiter für die Realisierung einer elektrisch leitenden Verbindung, aufweisend ein erstes Gehäuseelement (10) und wenigstens ein zweites Gehäuseelement (20), wobei die Gehäuseelemente (10, 20) in der Kontaktierungslage der elektrischen Leiter des Steckverbindersystems (1) an ihren Stirnseiten zusammengelegt sind, wobei ein erster Zahnkranz (12) stirnseitig an dem ersten Gehäuseelement (10) und ein zweiter, mit dem ersten Zahnkranz (12) korrespondierender Zahnkranz (22) stirnseitig an dem wenigstens einen zweiten Gehäuseelement (20) festgelegt sind, deren korrespondierende Verzahnungen (12', 22') in der zusammengelegten Lage der Gehäuseelemente (10, 20) ineinandergreifen, sodass die Gehäuseelemente (10, 20) rotativ zueinander festgelegt sind und ein Verdrehen des einen gegenüber dem anderen Gehäuseelementes verhindert ist, **dadurch gekennzeichnet, dass** 36 rotativ unterschiedliche Positionen der Gehäuseelemente (10, 20) zueinander über die Verzahnung der Zahnkränze (12, 22) eingenommen werden können und unterschiedliche Positionen jeweils in 10 Grad-Winkelschritten einnehmbar sind, wobei das Steckverbindersystem (1) eine Noniusskala (11) aufweist und das zweite Gehäuseelement (20) eine Null-Grad-Markierung (21) aufweist, sodass die rotative Relativlage der Gehäuseelemente (10, 20) zueinander in Längserstreckungsrichtung an der Noniusskala (11) ablesbar ist.

2. Steckverbindersystem (1) zur Kontaktierung elektrischer Leiter für die Realisierung einer elektrisch leitenden Verbindung gemäß Anspruch 1, **dadurch gekennzeichnet, dass** sich die Verzahnungen (12', 22') der Zahnkränze (12, 22) in axialer Richtung der Gehäuseelemente (10, 20) erstrecken.

3. Steckverbindersystem (1) zur Kontaktierung elektrischer Leiter für die Realisierung einer elektrisch leitenden Verbindung gemäß Anspruch 1, **dadurch gekennzeichnet, dass** die Verzahnungen (12', 22') der Zahnkränze (12, 22) durch eine Zahngeometrie mit geraden Zahnflanken gebildet sind.

4. Steckverbindersystem (1) zur Kontaktierung elektrischer Leiter für die Realisierung einer elektrisch leitenden Verbindung gemäß Anspruch 3, **dadurch gekennzeichnet, dass** die Zahngeometrie der Verzahnungen (12', 22') durch Fasen im Zahnkopfbereich ergänzt sind, sodass die Stirnseite der Zähne verkleinert ist.

5. Steckverbindersystem (1) zur Kontaktierung elektrischer Leiter für die Realisierung einer elektrisch leitenden Verbindung gemäß Anspruch 1, **dadurch gekennzeichnet, dass** die Verzahnungen (12', 22') der Zahnkränze (12, 22) durch Hirth-, Evolventen-, Sägezahn-, Rechteck- oder Trapezverzahnungen gebildet sind.

6. Steckverbindersystem (1) zur Kontaktierung elektrischer Leiter für die Realisierung einer elektrisch leitenden Verbindung gemäß Anspruch 1, **dadurch gekennzeichnet, dass** die Verzahnungen (12', 22') der Zahnkränze (12, 22) durch jeweils 36 in Umfangsrichtung gleichmäßig verteilte Zähne (12', 22') gebildet sind, sodass die rotative Relativposition der Gehäuseelemente (10, 20) zueinander in 10 Grad-Schritten festlegbar ist.

7. Steckverbindersystem (1) zur Kontaktierung elektrischer Leiter für die Realisierung einer elektrisch leitenden Verbindung gemäß Anspruch 1, **dadurch gekennzeichnet, dass** die Noniusskala (11) als oder einstückig mit einem Gehäuseelementdeckel (11') ausgebildet ist.

8. Steckverbindersystem (1) zur Kontaktierung elektrischer Leiter für die Realisierung einer elektrisch leitenden Verbindung gemäß Anspruch 7, **dadurch gekennzeichnet, dass** der Gehäuseelementdeckel (11') lösbar mit dem ersten Gehäuseelement (10) verbindbar ist.

9. Steckverbindersystem (1) zur Kontaktierung elektrischer Leiter für die Realisierung einer elektrisch leitenden Verbindung gemäß Anspruch 1, **dadurch gekennzeichnet, dass** die Gehäuseelemente (10, 20) über jeweils wenigstens ein erstes und ein zweites Schnappverbindungselement (13, 23) lösbar zusammenlegbar sind.

10. Steckverbindersystem (1) zur Kontaktierung elektrischer Leiter für die Realisierung einer elektrisch leitenden Verbindung gemäß Anspruch 9, **dadurch gekennzeichnet, dass** die Gehäuseelemente (10, 20) in ihrer zusammengelegten Position in deren axialer Richtung lösbar und mit Freiheitsgrad Null und in Rotationslage zueinander mit Freiheitsgrad 1 bezogen auf die Schnappelementverbindung (13, 23) festgelegt sind.

11. Steckverbindersystem (1) zur Kontaktierung elektrischer Leiter für die Realisierung einer elektrisch leitenden Verbindung gemäß Anspruch 1, **dadurch gekennzeichnet, dass** das zweite Gehäuseelement (20) wenigstens eine Verdrehsicherung (24) aufweist, sodass die rotative Lage des zweiten Gehäuseelementes (20) in dem Steckverbindersystem (1) festlegbar ist.

12. Steckverbindersystem (1) zur Kontaktierung elektrischer Leiter für die Realisierung einer elektrisch leitenden Verbindung gemäß Anspruch 1, **dadurch gekennzeichnet, dass** das zweite Gehäuseelement (20) durch ein Umhausungselement (20') umschlossen ist.

13. Steckverbindersystem (1) zur Kontaktierung elektrischer Leiter für die Realisierung einer elektrisch leitenden Verbindung gemäß Anspruch 12, **dadurch gekennzeichnet, dass** das Umhausungselement (20') sich in Längserstreckungsrichtung erstreckende Ausnehmungen aufweist.

## Claims

1. Plug-in connector system (1) for contact-connecting electrical conductors for creating an electrically conductive connection, having a first housing element (10) and at least one second housing element (20), wherein the housing elements (10, 20), in the contact-connecting position of the electrical conductors of the plug-in connector system (1), are combined at their end sides, wherein a first toothed ring (12) is fixed to the end side of the first housing element (10) and a second toothed ring (22), which corresponds to the first toothed ring (12), is fixed to the end side of the at least one second housing element (20), the corresponding tooth systems (12' 22') of the toothed rings interengaging in the position in which the housing elements (10, 20) are combined, so that the housing elements (10, 20) are fixed relative to each other in terms of rotation and rotation of one housing element in relation to the other is prevented, **characterized in that** 36 rotationally different positions of the housing elements (10, 20) relative to each other can be assumed via the tooth system of the toothed rings (12, 22) and different positions can be assumed in 10-degree angular steps in each case, wherein the plug-in connector system (1) has a Vernier scale (11) and the second housing element (20) has a zero-degree marking (21), so that the rotational position of the housing elements (10, 20) relative to each other in the direction of longitudinal extent can be read off from the Vernier scale (11).

2. Plug-in connector system (1) for contact-connecting electrical conductors for creating an electrically conductive connection according to Claim 1, **characterized in that** the tooth systems (12', 22') of the toothed rings (12, 22) extend in the axial direction of the housing elements (10, 20).

3. Plug-in connector system (1) for contact-contacting electrical conductors for creating an electrically conductive connection according to Claim 1, **characterized in that** the tooth systems (12', 22') of the toothed rings (12, 22) are formed by a tooth geometry with straight tooth flanks.

4. Plug-in connector system (1) for contact-connecting electrical conductors for creating an electrically conductive connection according to Claim 3, **characterized in that** the tooth geometry of the tooth systems (12', 22') are supplemented with chamfers in the tooth head region, so that the end face of the teeth is reduced in size.

5. Plug-in connector system (1) for contact-connecting electrical conductors for creating an electrically conductive connection according to Claim 1, **characterized in that** the tooth systems (12', 22') of the toothed rings (12, 22) are formed by Hirth, involute, sawtooth, rectangular or trapezoidal tooth systems.

6. Plug-in connector system (1) for contact-connecting electrical conductors for creating an electrically conductive connection according to Claim 1, **characterized in that** the tooth systems (12', 22') of the toothed rims (12, 22) are each formed by 36 teeth (12', 22') uniformly distributed in the circumferential direction, so that the rotational position of the housing elements (10, 20) relative to each other can be defined in 10-degree steps.

7. Plug-in connector system (1) for contact-connecting electrical conductors for creating an electrically conductive connection according to Claim 1, **characterized in that** the Vernier scale (11) is designed as or integrally with a housing element cover (11').

8. Plug-in connector system (1) for contact-connecting electrical conductors for creating an electrically conductive connection according to Claim 7, **characterized in that** the housing element cover (11') can be detachably connected to the first housing element (10).

9. Plug-in connector system (1) for contact-connecting electrical conductors for creating an electrically conductive connection according to Claim 1, **characterized in that** the housing elements (10, 20) can be detachably combined via at least one first and one second snap-action connecting element (13, 23) respectively.

10. Plug-in connector system (1) for contact-connecting electrical conductors for creating an electrically conductive connection according to Claim 9, **characterized in that** the housing elements (10, 20), in their combined position, are fixed detachably and with a degree of freedom of zero in their axial direction and, in the rotational position relative to each other, with a degree of freedom of 1 with respect to the snap-action element connection (13, 23).

11. Plug-in connector system (1) for contact-connecting electrical conductors for creating an electrically conductive connection according to Claim 1, **characterized in that** the second housing element (20) has at least one rotation-prevention means (24), so that the rotational position of the second housing element (20) in the plug-in connector system (1) can be fixed.

12. Plug-in connector system (1) for contact-connecting electrical conductors for creating an electrically conductive connection according to Claim 1, **characterized in that** the second housing element (20) is enclosed by an enclosure element (20').

13. Plug-in connector system (1) for contact-connecting electrical conductors for creating an electrically conductive connection according to Claim 12, **characterized in that** the enclosure element (20') has recesses extending in the direction of longitudinal extent.

## Revendications

1. Système de connecteur enfichable (1) destiné à la mise en contact de conducteurs électriques pour la réalisation d'une connexion électriquement conductrice, comportant un premier élément de boîtier (10) et au moins un second élément de boîtier (20), les éléments de boîtier (10, 20) étant placés ensemble au niveau de leurs côtés d'extrémité dans la position de connexion par contact des conducteurs électriques du système de connecteur enfichable (1), une première couronne dentée (12) étant fixée au côté d'extrémité du premier élément de boîtier (10) et une seconde couronne dentée (22) correspondant à la première couronne dentée (12) étant fixée au côté d'extrémité dudit au moins un second élément de boîtier (20), leurs systèmes de dents correspondants (12', 22') s'engrenant l'un dans l'autre dans la position dans laquelle les éléments de boîtier (10, 20) sont placés ensemble, de sorte que les éléments de boîtier (10, 20) sont fixés en rotation l'un par rapport à l'autre et qu'une rotation de l'un par rapport à l'autre est empêchée, **caractérisé en ce que** 36 positions de rotation différentes des éléments de boîtier (10, 20) l'un par rapport à l'autre peuvent être occupées par le biais de l'engrènement des couronnes dentées (12, 22) et **en ce que** des positions différentes peuvent respectivement être occupées par pas angulaires de 10 degrés, le système de connecteur enfichable (1) présentant une échelle de vernier (11) et le second élément de boîtier (20) présentant une marque de zéro degré (21), de sorte que la position de rotation relative des éléments de boîtier (10, 20) l'un par rapport à l'autre dans la direction de l'extension longitudinale est lisible sur l'échelle de vernier (11).

2. Système de connecteur enfichable (1) destiné à la mise en contact de conducteurs électriques pour la réalisation d'une connexion électriquement conductrice selon la revendication 1, **caractérisé en ce que** les systèmes de dents (12', 22') des couronnes dentées (12, 22) s'étendent dans la direction axiale des éléments de boîtier (10, 20).

3. Système de connecteur enfichable (1) destiné à la mise en contact de conducteurs électriques pour la réalisation d'une connexion électriquement conductrice selon la revendication 1, **caractérisé en ce que** les systèmes de dents (12', 22') des couronnes dentées (12, 22) sont formés par une géométrie de dent ayant des flancs de dent droits.

4. Système de connecteur enfichable (1) destiné à la mise en contact de conducteurs électriques pour la réalisation d'une connexion électriquement conductrice selon la revendication 3, **caractérisé en ce que** la géométrie de dent des systèmes de dents (12', 22') est complétée par des chanfreins dans la zone de la tête de dent, de sorte que le côté d'extrémité des dents est réduit.

5. Système de connecteur enfichable (1) destiné à la mise en contact de conducteurs électriques pour la réalisation d'une connexion électriquement conductrice selon la revendication 1, **caractérisé en ce que** les systèmes de dents (12', 22') des couronnes dentées (12, 22) sont formés par des systèmes de dents de Hirth, à développante, en dents de scie, rectangulaires ou trapézoïdaux.

6. Système de connecteur enfichable (1) destiné à la mise en contact de conducteurs électriques pour la réalisation d'une connexion électriquement conductrice selon la revendication 1, **caractérisé en ce que** les systèmes de dents (12', 22') des couronnes dentées (12, 22) sont respectivement formés par 36 dents (12', 22') réparties de manière uniforme dans la direction circonférentielle, de sorte que la position relative de rotation des éléments de boîtier (10, 20) l'un par rapport à l'autre peut être fixée par pas de 10 degrés.

7. Système de connecteur enfichable (1) destiné à la mise en contact de conducteurs électriques pour la réalisation d'une connexion électriquement conductrice selon la revendication 1, **caractérisé en ce que** l'échelle de vernier (11) est conçue sous forme de couvercle d'élément de boîtier (11') ou d'un seul tenant avec celui-ci.

8. Système de connecteur enfichable (1) destiné à la mise en contact de conducteurs électriques pour la réalisation d'une connexion électriquement conductrice selon la revendication 7, **caractérisé en ce que** le couvercle d'élément de boîtier (11') peut être relié de manière amovible au premier élément de boîtier (10).

9. Système de connecteur enfichable (1) destiné à la mise en contact de conducteurs électriques pour la réalisation d'une connexion électriquement conductrice selon la revendication 1, **caractérisé en ce que** les éléments de boîtier (10, 20) peuvent respectivement être placés ensemble de manière amovible par le biais d'au moins un premier et un second élément de liaison par encliquetage (13, 23).

10. Système de connecteur enfichable (1) destiné à la mise en contact de conducteurs électriques pour la réalisation d'une connexion électriquement conductrice selon la revendication 9, **caractérisé en ce que** les éléments de boîtier (10, 20), dans la position dans laquelle ils sont placés ensemble, sont fixés dans leur direction axiale avec un degré de liberté de zéro et dans une position de rotation l'un par rapport à l'autre avec un degré de liberté de 1 par rapport aux éléments de liaison par encliquetage (13, 23).

11. Système de connecteur enfichable (1) destiné à la mise en contact de conducteurs électriques pour la réalisation d'une connexion électriquement conductrice selon la revendication 1, **caractérisé en ce que** le second élément de boîtier (20) présente au moins une sécurité anti-rotation (24), de sorte que la position de rotation du second élément de boîtier (20) peut être fixée dans le système de connecteur enfichable (1).

12. Système de connecteur enfichable (1) destiné à la mise en contact de conducteurs électriques pour la réalisation d'une connexion électriquement conductrice selon la revendication 1, **caractérisé en ce que** le second élément de boîtier (20) est entouré par un élément d'enveloppe (20').

13. Système de connecteur enfichable (1) destiné à la mise en contact amovible de conducteurs électriques pour la réalisation d'une connexion électriquement conductrice selon la revendication 12, **caractérisé en ce que** l'élément d'enveloppe (20') présente des évidements s'étendant dans la direction de l'extension longitudinale.
